# EUROPÄISCHE PATENTSCHRIFT

(11) **EP 3 016 905 B1**
(45) Veröffentlichungstag und Bekanntmachung des Hinweises auf die Patenterteilung: **16.08.2017**
(21) Anmeldenummer: 14771760.7
(22) Anmeldetag: 24.06.2014
(51) Int. Cl.: B67D 7/00, B67D 7/42, B67D 7/46

(54) **BEFÜLLADAPTER**
FILLER ADAPTER
ADAPTATEUR DE REMPLISSAGE

(30) Priorität: 02.07.2013 DE 102013011305
(43) Veröffentlichungstag der Anmeldung: 11.05.2016
(73) Patentinhaber: Dürr Somac GmbH, 09366 Stollberg (DE)
(72) Erfinder: GRIMM, André, 08233 Treuen (DE); WIELAND, Frank, 09235 Burkhardtsdorf (DE)
(74) Vertreter: Patentanwälte Findeisen & Neumann
(86) Internationale Anmeldenummer: PCT/DE2014/000323
(87) Internationale Veröffentlichungsnummer: WO 2015/000454

(56) Entgegenhaltungen:
- WO-A1-2010/112686
- DE-A1- 3 039 475
- DE-A1-102007 061 753
- US-B1- 6 397 902

## Beschreibung

Die Erfindung betrifft einen Befülladapter für einen mit einer Flüssigkeit zu befüllenden Behälter, der auf diesen Behälter aufsetzbar ist und einen Flüssigkeitsanschluss, einen Absauganschluss und mindestens einen Druckgasanschluss aufweist, wobei der Flüssigkeitsanschluss zur Zuführung einer Flüssigkeit in den Befülladapter, der Absauganschluss zur Absaugung von Gasen und/oder Flüssigkeit aus dem Befülladapter und der mindestens eine Druckgasanschluss zur Beaufschlagung mit einem Druckgas ausgestaltet ist, wobei der Befülladapter weiterhin ein Rohr aufweist, das mit einem Kolben verbunden und pneumatisch axial auf einer Achse verstellbar angeordnet ist und wobei über das mit dem Flüssigkeitsanschluss, dem Absauganschluss und dem Druckgasanschluss in Wirkverbindung stehende Rohr ein Befüllen des Behälters mit einer Flüssigkeit und/oder ein Absaugen von Gasen und/oder Flüssigkeit aus dem Behälter durch den Befülladapter vorgesehen ist.

Für zahlreiche technische Anwendungen müssen Behälter mit Flüssigkeiten oder Gasen gefüllt werden. Ein diesbezüglich typisches Anwendungsgebiet sind Kraftfahrzeuge, für die eine Befüllung von Gehäusen, Kreisläufen, Ausgleichbehältern und dergleichen mit Kraft-, Schmier-, Kühl- und sonstigen Betriebsstoffen notwendig ist.

Insbesondere bei einer Erstbefüllung an Fertigungslinien beim Hersteller bestehen hohe Anforderungen an eine Befüllung, die mit den bekannten technischen Lösungen jedoch nur bedingt erfüllt werden. An solchen Fertigungslinien erfolgt die erstmalige Befüllung der Baugruppen vorzugsweise mit Füllanlagen, die nach dem Prinzip der sog. Vakuum-Druck-Befüllung arbeiten und beispielsweise aus DE 28 48 434 A1 bekannt sind. Dabei wird das Fahrzeugsystem zunächst evakuiert und danach solange befüllt, bis sich im jeweils zu befüllenden Fahrzeugbehälter ein messbarer Gegendruck einstellt. Anschließend erfolgt mittels Vakuum das Absaugen des Behälters bis auf das konkret angestrebte Niveau, das durch die Pinolenlänge am Adapter bestimmt wird. Diese Technologie ist gut handhabbar, sofern an der Fertigungslinie große Stückzahlen identischer Fahrzeugtypen hergestellt werden.

Probleme können sich jedoch ergeben, sofern auf einer Fertigungslinie verschiedene Fahrzeugtypen produziert werden. Hierbei kann es beim Befüllvorgang notwendig werden, dass auch unterschiedliche Niveaus mit ein- und demselben Adapter realisiert werden müssen. Dies erfordert eine Pinolenverstellung, für die bisher zwei Varianten üblich sind:
a) eine Zweipunktverstellung mittels pneumatischem Zylinder, mit der lediglich zwei verschiedene Niveaus realisierbar sind
b) eine stufenlose Verstellung mittels elektrischem Schrittmotor, mit dem beliebig viele verschiedene Niveaus realisierbar sind

Allerdings weisen diese beiden technischen Lösungen mehrere Nachteile auf. Bei der Zweipunktverstellung sind vorab zwei Niveaus fest definiert, die nur durch zusätzliche Handhabungen mechanisch verstellt werden können. Die andere Variante mit Schrittmotor ist sehr kostenintensiv und erfordert einen schweren Motor, der relativ viel Bauraum am zugeordneten Adapter beansprucht und somit die Handhabung behindern kann.

Es ist daher die Aufgabe der vorliegenden Erfindung, eine Vorrichtung zur automatischen Realisierung verschiedener Füllstände in verschiedenen Behältern vorzuschlagen, wobei die Lösung nur mit geringen Kosten verbunden sein sollte und der Befülladapter klein und leicht sein sollte. Weiterhin ist es Aufgabe der Erfindung, ein auf einer Anlage zur Vakuum-Druck-Befüllung ausführbares Verfahren zur Befüllung von Behältern mit verschiedenen Füllhöhen vorzuschlagen.

Die Druckschrift DE 30 39 435 zeigt eine gattungsgemäße Befüll- und Entnahmevorrichtung.

Die oben genannte Aufgabe wird gelöst, indem der Befülladapter einen ersten Zylinderraum und einen zweiten Zylinderraum an axial gegenüberliegenden Seiten eines Kolbens aufweist, wobei der erste Zylinderraum mit einem Druckgas verbunden ist und der zweite Zylinderraum entweder ebenfalls mit einem Druckgas oder mit einer Federkraft derart beaufschlagt ist, dass der Kolben durch unterschiedliche Drücke und/oder Kräfte im ersten und zweiten Zylinderraum bewegbar und durch gleiche Drücke und/oder Kräfte im ersten und zweiten Zylinderraum lagefixiert feststellbar ist, so dass eine Mündung des Rohres auf mehrere axiale Rohrstellungen zwischen zwei Endstellungen positionierbar ist, an denen das Befüllen und/oder das Absaugen und. dadurch das Einstellen einer Füllhöhe der Flüssigkeit erfolgen kann.

Der erfindungsgemäße Befülladapter ist zur automatischen Realisierung verschiedener Füllstände ausgebildet. Er ist kaum größer und schwerer als herkömmliche Befülladapter, er weist durch eine stufenlose oder mehrstufige Verstellbarkeit in unterschiedliche axiale Rohrstellungen des Rohres, auf denen eine Befüllung und/oder eine Absaugung des Behälters erfolgen kann, jedoch eine erweiterte Funktionalität auf. Diese Funktionalität wird durch lediglich geringe Modifikationen an einem herkömmlichen Befülladapter und durch die Verwendung weniger zusätzlicher Standardbauelemente erreicht, so dass die vorgeschlagene Lösung auch kostengünstig ist. Durch die Verstellbarkeit ist nicht nur eine Anpassung an verschiedene Behälter möglich, sondern auch eine Optimierung oder Nachregelung der Füllhöhe an demselben Behältertyp.

Es versteht sich für einen Fachmann auf diesem technischen Gebiet, dass zur Befüllung des Behälters der Befülladapter Teil einer Anlage zur Vakuum-Druck-Befüllung ist, die auch eine Steuereinheit umfasst. Komponenten der Anlage außerhalb des Befülladapters, die mit dem Flüssigkeitsanschluss, dem Absauganschluss und dem wenigstens einen Druckgasanschluss verbunden sind, sind dem Fachmann bekannt und auf Grundlage seiner Fachkenntnisse ausgestaltbar. Eine Beschreibung dieser Anlagenkomponenten würde von der Beschreibung der Erfindung ablenken und erfolgt deshalb im Folgenden nur punktuell.

Der erfindungsgemäße Befülladapter kann in einer Ausführung einen ersten und einen zweiten Druckgasanschluss aufweisen, die jeweils mit dem ersten bzw. mit dem zweiten Zylinderraum verbunden sind. Dabei steht jeder der zwei Druckgasanschlüsse mit einem Proportionalventil in Wirkverbindung. Als Druckgas, auch für alternative Ausführungen der pneumatisch auslösbaren Bewegung des Kolbens wird vorzugsweise Druckluft eingesetzt.

In einer anderen Ausführung ist vorgesehen, dass lediglich ein Druckgasanschluss mit einem Proportionalventil in Wirkverbindung steht und dass die andere Seite mit einem festen Druck beaufschlagt wird, der vorzugsweise von einem Druckregler ausgelöst wird.

In einer nochmals anderen Ausführung steht ebenfalls nur ein Druckgasanschluss mit einem Proportionalventil in Wirkverbindung und die andere Seite wird mit einer Federkraft beaufschlagt.

In Abhängigkeit der für die konkreten Einsatzmöglichkeiten modifizierten Ausgestaltungen ergeben sich verschiedenartige technische Effekte und letztlich funktionelle Vorteile.

Sofern die Baugruppen zur pneumatischen Ansteuerung für den Kolben außerhalb des Befülladapters angeordnet werden, sind besonders kompakte Abmessungen realisierbar.

Sofern zwei elektrisch ansteuerbare pneumatische Proportionalventile vorgesehen sind, können mit den Ventilen im ersten und im zweiten Zylinderraum jeweils unterschiedliche Drücke eingestellt werden. Diese unterschiedlichen Drücke sind zur Bewegung des Kolbens erforderlich. Zur Lagefixierung des Kolbens sind hingegen etwa gleiche Drücke im ersten und zweiten Zylinderraum erforderlich.

Sofern nur ein Proportionalventil und ein festeinstellbarer Druckregler vorgesehen sind, wird über das Proportionalventil ein variabler Druck in einem Zylinderraum eingestellt. Im anderen Zylinderraum liegt folglich ein konstanter Druck vor. Da auch hier unterschiedliche Drücke zur Kolbenbewegung erforderlich sind, wird mit dem Proportionalventil ein gegenüber dem konstanten Druck abweichender Druck realisiert, falls der Kolben bewegt werden soll. Zur Lagefixierung des Kolbens muss hingegen mit dem Proportionalventil im ersten Zylinderraum ein dem festen Druck im zweiten Zylinderraum entsprechender Druck eingestellt werden.

Sofern ein Proportionalventil und anstelle des festeinstellbaren Druckreglers eine Feder vorgesehen sind, wird über das Ventil auch hier ein variabler Druck in einem Zylinderraum eingestellt. Im anderen Zylinderraum liegt eine dem konstanten Druck funktionell gleiche Federkraft vor. Für diese Variante kann beispielsweise eine metallische Spiralfeder oder eine Elastomerfeder verwendet werden, die den Kolben bei Fehlen einer pneumatischen Gegenkraft in die Ruhestellung bewegt. Da auch hier unterschiedliche Drücke zur Kolbenbewegung erforderlich sind, wird mit dem Proportionalventil ein zur Federkraft abweichender Druck realisiert, falls der Kolben bewegt werden soll. Falls hingegen eine Lagefixierung des Kolbens zu realisieren ist, wird mit dem Proportionalventil eine zur Federkraft gleichartige Druckbeaufschlagung erzeugt.

Unabhängig von der jeweils konkreten Ausführung kann folglich der Kolben entlang seiner Längsachse bewegt werden, so dass eine Mündung des Rohres auf mehrere axiale Rohrstellungen zwischen zwei Endstellungen positionierbar ist, an denen das Befüllen und/oder das Absaugen und dadurch das Einstellen einer Füllhöhe der Flüssigkeit erfolgen kann.

Der Befülladapter weist außerdem ein Wegmesssystem zur Erfassung der axialen Position des Rohres auf. Das Wegmesssystem ermöglicht eine genaue Erfassung und somit eine genaue Einstellung der Rohrstellung, so dass die zu realisierende Füllhöhe im Behälter genau eingestellt werden kann. Das Wegmesssystem weist z.B. ein Potentiometer, einen Ultraschallsensor, einen optischen oder auch einen magnetischen Inkrementalgeber auf, wobei diese Angaben nur beispielhaft und keinesfalls abschließend zu verstehen sind.

Bei der Positionierung der Pinole wird der durch die beiden Drücke im ersten und zweiten Zylinderraum einstellbare Druckunterschied durch die Steuereinheit so gewählt, dass sich die Pinole in die gewünschte Richtung bewegt. Das Wegmesssystem gibt permanent eine Rückmeldung über die aktuelle Position. Erkennt die Steuereinheit über das Wegmesssystem, dass die Pinole die Zielposition erreicht hat, wird in den beiden Zylinderräumen ein gleicher Druck hergestellt und die Pinole in dieser Position lagefixiert.

Neben der oben erläuterten vorrichtungstechnischen Ausgestaltung werden im Rahmen der vorliegenden Erfindung auch verfahrenstechnische Aspekte berücksichtigt. Hierzu wird ein zusätzlicher Verfahrensschritt vorgeschlagen, in dem eine Mündung des Rohres in eine von einer Steuereinheit vorgebbare, zwischen zwei Endstellungen befindliche und einer Füllhöhe in dem Behälter zuordenbare erste axiale Rohrstellung bewegt wird. Somit wird im Unterschied zur bisher üblichen Vorgehensweise nicht eine feste und konstruktiv vorgegebene Rohrstellung angefahren, über welche letztendlich die Füllhöhe im Behälter realisiert wird, sondern es wird eine variable Rohrstellung angefahren. Es ist eine feinstufige bis kontinuierliche Positionseinstellung zwischen den Endstellungen des Rohres möglich.

Vorzugsweise wird die angestrebte Füllhöhe der Flüssigkeit im Behälter durch Absaugen von überschüssiger Flüssigkeit eingestellt. Diese Flüssigkeit kann nur abgesaugt werden, solange sich die Mündung des Rohres unterhalb der Flüssigkeitsoberfläche befindet. Sobald sich die Mündung über dem Pegel der Flüssigkeit befindet, kann keine Flüssigkeit mehr durch das Rohr abgesaugt werden.

Nachfolgend wird ein Ausführungsbeispiel der Erfindung anhand der Zeichnung näher beschrieben. Es zeigen:
- Fig. 1: den grundsätzlichen Aufbau eines erfindungsgemäßen Befülladapters in einer ersten Variante
- Fig. 2: den Aufbau eines erfindungsgemäßen Befülladapters in einer gegenüber Fig. 1 etwas modifizierten Variante

Figur 1 zeigt schematisch einen Befülladapter 1 und einen durch diesen Befülladapter 1 mit einer Flüssigkeit 9 bis zu einem über einer gewünschten Füllhöhe 15 liegenden Pegel befüllten Behälter 2. Der Befülladapter 1 ist als Vakuum-Druck-Befülladapter ausgeführt und Bestandteil einer nicht näher dargestellten und von einer ebenfalls nicht dargestellten Steuereinheit gesteuerten Anlage zur Vakuum-Druck-Befüllung.

Dieser Befülladapter 1 ist mit dem Behälter 2 durch eine Dichtung 14 luftdicht verbunden. Vor einer Befüllung des Behälters 2 erfolgt vorzugsweise eine Evakuierung, wobei das in dem Behälter 2 befindliche Gas durch ein Rohr 8 und einen Absauganschluss 4 abgesaugt wird. Das Rohr 8 ist auf einem Führungsrohr 17 gelagert. Die Befüllung des Behälters 2 mit einer Flüssigkeit 9 erfolgt über einen Flüssigkeitsanschluss 3 und das Rohr 8. Gemäß Figur 1 ist eine Mündung 16 des Rohres 8 auf die vorgegebene Füllhöhe 15 eingestellt, so dass die überschüssige Flüssigkeit zur Einstellung der Füllhöhe 15 abgesaugt werden kann.

Das Rohr 8 ist mit einem Kolben 7 verbunden, der axial entlang einer Achse "Z" als Arbeitskolben in einem Arbeitszylinder verschiebbar ist. Die Mündung 16 des Rohres 8 ist dabei zwischen einer oberen Endstellung Z-0 und einer unteren Endstellung Z-1 in mehreren Schritten oder kontinuierlich auf alle Zwischenstellungen einstellbar. Im dargestellten Ausführungsbeispiel befindet sich die Mündung 16 in einer ersten axialen Rohrstellung Z-F1, die dem dargestellten Behälter 2 und der dargestellten Füllhöhe 15 zugeordnet ist. In anderen, nicht dargestellten Ausführungsbeispielen wird die Mündung 16 in andere Stellungen, beispielsweise in die zweite axiale Rohrstellung Z-F2, gefahren, um in dieser Stellung eine einem anderen Behälter zugeordnete Füllhöhe zu realisieren. Die Einstellung verschiedener Füllhöhen erfolgt vorzugsweise über Softwareparameter in einer nicht dargestellten Steuereinheit.

Der Kolben 7 begrenzt mit seiner ersten Seite 12 einen ersten Zylinderraum 10, der über einen Druckgasanschluss 5 mit einem Druckgas beaufschlagbar ist. Eine zweite Seite 13 des Kolbens 7 grenzt an einen zweiten Zylinderraum 11, der über einen weiteren Druckgasanschluss 6 ebenfalls mit einem Druckgas beaufschlagbar ist. Zur Bewegung des Kolbens 7 entlang der Achse "Z" werden an die zwei Druckgasanschlüsse 5 und 6 unterschiedliche Drücke angelegt. Die unterschiedlichen Drücke werden z.B. in einem nicht dargestellten elektropneumatischen Proportionalventil erzeugt. Zur Lagefixierung des Kolbens 7 in einer bestimmten Kolbenstellung wird ein Kräftegleichgewicht an dem Kolben durch etwa gleiche Drücke an den Druckgasanschlüssen 5 und 6 eingestellt.

Weiterhin weist der Befülladapter 1 bzw. 1' ein Wegmesssystem 19 auf, das eine präzise Messung und eine präzise Einstellung der Position der Mündung 16 ermöglicht.

In der dargestellten Stellung ist die Mündung 16 des Rohres 8 auf die erste axiale Rohrstellung Z-F1 gestellt, die entsprechend der Füllhöhe 15 in dem dargestellten Behälter 2 vorgegeben ist. Der Pegel der Flüssigkeit 9 liegt in dem dargestellten Zustand noch über der Füllhöhe 15.

Im anschließenden Verfahrensschritt zum Befüllen des Behälters 2 erfolgt üblicherweise ein Absaugen, indem Flüssigkeit 9 über das Rohr 8 und den Flüssigkeitsanschluss 3 oder den Absauganschluss 4 solange abgesaugt wird, bis der Pegel der Flüssigkeit 9 bis zu der Füllhöhe 15 abgesenkt ist.

Figur 2 zeigt eine alternative Ausführung eines Befülladapters 1', der im Unterschied zu Figur 1 eine auf den Kolben 7 von unten drückende Feder 18 aufweist. Die Bezugszeichen in Figur 2 entsprechen ansonsten den bereits bei Figur 1 beschriebenen Komponenten. Sofern bei der in Figur 2 dargestellten Ausführung im ersten Zylinderraum 10 kein Druck eine die Federkraft übersteigende pneumatische Kraft auf den Kolben 7 ausübt, schiebt die hier als Spiralfeder ausgebildete Feder 18 den Kolben 7 in seine obere Ruhestellung. Entsprechend wird der Kolben 7 bei ausreichend hohem Druck im ersten Zylinderraum 10 in eine andere Stellung verlagert.

### Bezugszeichenliste

- 1: Befülladapter
- 1': Befülladapter
- 2: Behälter
- 3: Flüssigkeitsanschluss
- 4: Absauganschluss
- 5: Druckgasanschluss
- 6: Druckgasanschluss
- 7: Kolben
- 8: Rohr
- 9: Flüssigkeit

- 10: erster Zylinderraum
- 11: zweiter Zylinderraum
- 12: erste Seite des Kolbens
- 13: zweite Seite des Kolbens
- 14: Dichtung
- 15: Füllhöhe
- 16: Mündung
- 17: Führungsrohr
- 18: Feder
- 19: Wegmesssystem

- Z-0: obere Endstellung
- Z-1: untere Endstellung
- Z-F1: erste axiale Rohrstellung
- Z-F2: zweite axiale Rohrstellung

## Patentansprüche

1. Befülladapter für einen mit einer Flüssigkeit zu befüllenden Behälter, der auf diesen Behälter aufsetzbar ist und einen Flüssigkeitsanschluss, einen Absauganschluss und mindestens einen Druckgasanschluss aufweist, wobei der Flüssigkeitsanschluss zur Zuführung einer Flüssigkeit in den Befülladapter, der Absauganschluss zur Absaugung von Gasen und/oder Flüssigkeit aus dem Befülladapter und der mindestens eine Druckgasanschluss zur Beaufschlagung mit einem Druckgas ausgestaltet ist, wobei der Befülladapter weiterhin ein Rohr aufweist, das mit einem Kolben verbunden und pneumatisch axial auf einer Achse verstellbar angeordnet ist und wobei über das mit dem Flüssigkeitsanschluss, dem Absauganschluss und dem Druckgasanschluss in Wirkverbindung stehende Rohr ein Befüllen des Behälters mit einer Flüssigkeit und/oder ein Absaugen von Gasen und/oder Flüssigkeit aus dem Behälter durch den Befülladapter vorgesehen ist, **dadurch gekennzeichnet,**
**dass** der Befülladapter (1, 1') einen ersten Zylinderraum (10) und einen zweiten Zylinderraum (11) an axial gegenüberliegenden Seiten (12, 13) des Kolbens (7) aufweist, wobei der erste Zylinderraum (10) mit einem Druckgas verbunden ist und wobei der zweite Zylinderraum (11) entweder ebenfalls mit einem Druckgas derart verbunden oder mit einer Federkraft derart beaufschlagt ist, dass der Kolben (7) durch unterschiedliche Drücke und/oder Kräfte im ersten Zylinderraum (10) und zweiten Zylinderraum (11) bewegbar und durch gleiche Drücke und/oder Kräfte im ersten Zylinderraum (10) und zweiten Zylinderraum (11) lagefixiert feststellbar ist, so dass eine Mündung (16) des Rohres (8) auf mehrere axiale Rohrstellungen (Z-F1, Z-F2) zwischen zwei Endstellungen (Z-0, Z-1) positionierbar ist, an denen das Befüllen und/oder das Absaugen und dadurch das Einstellen einer Füllhöhe (15) der Flüssigkeit (9) erfolgen kann.

2. Befülladapter nach Anspruch 1, **dadurch gekennzeichnet,**
**dass** der Befülladapter (1, 1') ein Wegmesssystem (19) zur Erfassung der axialen Position des Rohres (8) auf der Achse (Z) aufweist.

3. Befülladapter nach Anspruch 1, **dadurch gekennzeichnet,**
**dass** der Befülladapter (1) einen ersten Druckgasanschluss (5), der mit dem ersten Zylinderraum (10) verbunden ist, und einen zweiten Druckgasanschluss (6), der mit dem zweiten Zylinderraum (11) verbunden ist, aufweist.

4. Befülladapter nach Anspruch 3, **dadurch gekennzeichnet,**
**dass** dem ersten Druckgasanschluss (5) und dem zweiten Druckgasanschluss (6) jeweils ein separates, elektrisch ansteuerbares pneumatisches Proportionalventil zugeordnet ist.

5. Befülladapter nach Anspruch 4, **dadurch gekennzeichnet,**
**dass** mit den beiden Proportionalventilen im ersten Zylinderraum (10) und im zweiten Zylinderraum (11) unterschiedliche Drücke einstellbar sind.

6. Befülladapter nach Anspruch 3, **dadurch gekennzeichnet,**
**dass** dem ersten Druckgasanschluss (5) ein elektrisch ansteuerbares pneumatisches Proportionalventil zugeordnet ist und dem zweiten Druckgasanschluss (6) ein fester Druckregler zugeordnet ist.

7. Befülladapter nach Anspruch 1, **dadurch gekennzeichnet,**
**dass** der Befülladapter (1') einen ersten Druckgasanschluss (5), der mit dem ersten Zylinderraum (10) verbunden ist und eine Feder (18), die im zweiten Zylinderraum (11) angeordnet ist, aufweist.

8. Befülladapter nach Anspruch 7, **dadurch gekennzeichnet,**
**dass** dem ersten Druckgasanschluss (5) ein elektrisch ansteuerbares pneumatisches Proportionalventil zugeordnet ist und dass die Feder (18) im zweiten Zylinderraum (11) so angeordnet ist, dass sie den Kolben (7) in eine der beiden Endstellungen auf der Achse (Z) drückt.

9. Verfahren zum Befüllen eines Behälters unter Verwendung eines Befülladapters nach mindestens einem der Ansprüche 1 bis 8, **dadurch gekennzeichnet,**
**dass** in einem Verfahrensschritt eine Mündung (16) eines Rohres (8) in eine von einer Steuereinheit vorgebbare, zwischen zwei Endstellungen (Z-0, Z-1) befindliche und einer Füllhöhe (15) in dem Behälter (2) zuordenbare erste axiale Rohrstellung (Z-F1) bewegt wird, wobei die zu realisierende Füllhöhe (15) der Flüssigkeit (9) in dem Behälter (2) durch Absaugen überschüssiger Flüssigkeit (9) eingestellt wird.

## Claims

1. A filling adapter for a container to be filled with a liquid, which filling adapter can be placed on said container and comprises a liquid connection, a siphoning connection, and at least one compressed gas connection, wherein the liquid connection is designed for feeding a liquid into the filling adapter, the siphoning connection is designed for extracting gases and/or liquid from the filling adapter, and the at least one compressed gas connection is designed to apply a compressed gas, wherein the filling adapter further comprises a pipe that is connected to a piston and arranged to be pneumatically adjustable in axial direction on an axle and wherein the pipe that is in operative connection with the liquid connection, the siphoning connection, and the compressed gas connection is configured to fill the container with a liquid and/or to siphon off gases and/or liquid from the container through the filling adapter, **characterized in that**
the filling adapter (1, 1') comprises a first cylinder space (10) and a second cylinder space (11) on axially opposite sides (12, 13) of the piston (7), wherein the first cylinder space (10) is connected to a compressed gas and wherein a compressed gas is connected to, or a spring force is acting on, the second cylinder space (11) such that the piston (7) can be moved by different pressures and/or forces in the first cylinder space (10) and second cylinder space (11) and can be fixed in position by identical pressures and/or forces in the first cylinder space (10) and the second cylinder space (11), such that a mouth (16) of the pipe (8) can be positioned on several axial pipe positions (Z-F1, Z-F2) between two end positions (Z-0, Z-1) where filling and/or siphoning and in this way setting the fill level (15) of the liquid (9) can be performed.

2. The filling adapter according to claim 1, **characterized in that**
the filling adapter (1, 1') comprises a position sensor system (19) for detecting the axial position of the pipe (8) on the axis (Z).

3. The filling adapter according to claim 1, **characterized in that**
the filling adapter (1) comprises a first compressed gas connection (5) which is connected to the first cylinder space (10) and a second compressed gas connection (6) that is connected to the second cylinder space (11).

4. The filling adapter according to claim 3, **characterized in that**
that the first compressed gas connection (5) and the second compressed gas connection (6) are each associated with a separate electrically controlled pneumatic proportional valve

5. The filling adapter according to claim 4, **characterized in that**
different pressures can be set in the first cylinder space (10) and the second cylinder space (11) with the two proportional valves.

6. The filling adapter according to claim 3, **characterized in that**
that the first compressed gas connection (5) is associated with an electrically controlled pneumatic proportional valve and the second compressed gas connection (6) is associated with a fixed pressure governor.

7. The filling adapter according to claim 1, **characterized in that**
the filling adapter (1') comprises a first compressed gas connection (5) which is connected to the first cylinder space (10) and a spring (18) that is disposed in the second cylinder space (11).

8. The filling adapter according to claim 7, **characterized in that**
that the first compressed gas connection (5) is associated with an electrically controlled pneumatic proportional valve and that the spring (18) in the second cylinder space (11) is arranged such that it presses the piston (7) into one of the two end positions on the axis (Z).

9. A method for filling a container using a filling adapter according to at least one of claims 1 to 8, **characterized in that**
that in a process step a mouth (16) of a pipe (8) is moved into a first axial pipe position (Z-F1) that can be predetermined by a control unit and is located between two end positions (Z-0, Z-1) and can be assigned to a fill level (15) in the container (2), wherein the fill level (15) of the liquid (9) to be achieved in the container (2) is achieved by siphoning off excessive liquid (9).

## Revendications

1. Adaptateur de remplissage pour remplir un récipient d'un liquide qui, lui, peut être placé sur le récipient et qu'il est muni d'un raccordement de liquide et d'aspiration ainsi que d'au moins un branchement de gaz sous pression, où tant le raccordement de liquide permettant d'alimenter l'adaptateur de remplissage avec un liquide et le raccordement d'aspiration servant à aspirer de gaz et/ou de liquides de l'adaptateur de remplissage, qu'au moins un raccordement de gaz sous pression destiné à la mise sous pression, sont conçus pour fonctionner avec du gaz sous pression, où l'adaptateur de remplissage est encore équipé d'un tube qui, lui, est raccordé à un piston et disposé de manière pneumatique sur un axe permettant son réglage par déplacement sur l'axe, et où est prévu, à travers le tube qui fonctionne en interaction avec le raccordement de liquide, le raccordement d'aspiration et le branchement de gaz sous pression, soit un remplissage du récipient, soit une aspiration de gaz et/ou de liquide du récipient, **caractérisé en ce que**
l'adaptateur de remplissage (1, 1') présente, sur les côtés axialement opposés (12, 13) du piston (7), tant une première chambre de cylindre (10) qu'une deuxième chambre de cylindre (11), où la première chambre de cylindre (10) est raccordée à un gaz sous pression et où la deuxième chambre de cylindre (11) est également raccordée à un gaz sous pression ou mise sous pression par une force de ressort, ceci de telle sorte que, grâce à des pressions et/ou des forces différentes existant dans la première chambre de cylindre (10) et la deuxième chambre de cylindre (11), le piston (7) peut être déplacé, et où grâce à des pressions et/ou des forces égales existant dans la première chambre de cylindre (10) et la deuxième chambre de cylindre (11), la position du piston (7) peut être arrêtée de telle sorte qu'une bouche (16) du tube (8) peut être positionnée entre deux fin de course (Z-0, Z-1) sur plusieurs positions de tube axiales (Z-F1, Z-F2), ce qui permet tant le remplissage et/ou l'aspiration, que le réglage du niveau de remplissage (15) du liquide (9).

2. Adaptateur de remplissage suivant la revendication 1, **caractérisé en ce**
**que** l'adaptateur de remplissage (1, 1') est doté d'un capteur de position (19) afin de saisir la position axiale du tube (8) sur l'axe (Z).

3. Adaptateur de remplissage suivant la revendication 1, **caractérisé en ce**
**que** l'adaptateur de remplissage (1) est muni tant d'un premier branchement de gaz sous pression (5) qui est raccordé à la première chambre de cylindre (10), que d'un deuxième branchement de gaz sous pression (6) qui, lui, est raccordé à la deuxième chambre de cylindre (11).

4. Adaptateur de remplissage suivant la revendication 3, **caractérisé en ce**
**que** le premier branchement de gaz sous pression (5) et le deuxième branchement de gaz sous pression (6) disposent chacun d'une valve proportionnelle pneumatique séparée et à commande électrique.

5. Adaptateur de remplissage suivant la revendication 4, **caractérisé en ce**
**que** les deux valves proportionnelles situées dans la première chambre de cylindre (10) et la deuxième chambre de cylindre (11) permettent de régler des pressions différentes.

6. Adaptateur de remplissage suivant la revendication 3, **caractérisé en ce**
**que** le premier branchement de gaz sous pression (5) est doté d'une valve proportionnelle pneumatique à commande électrique, et que le deuxième branchement de gaz sous pression (6) est muni d'un régulateur fixe de pression.

7. Adaptateur de remplissage suivant la revendication 1, **caractérisé en ce**
**que** l'adaptateur de remplissage (1') est équipé d'un premier branchement de gaz sous pression (5) qui, lui, est raccordé à la première chambre de cylindre (10), et d'un ressort (18) disposé dans la deuxième chambre de cylindre (11).

8. Adaptateur de remplissage suivant la revendication 7, **caractérisé en ce**
**que** le premier branchement de gaz sous pression (5) est doté d'une valve proportionnelle pneumatique à commande électrique, et que le ressort (18) situé dans la deuxième chambre de cylindre (11) est disposé de telle sorte qu'il pousse le piston (7) ver l'une des deux fins de course de l'axe (Z).

9. Procédé pour remplir un récipient en utilisant un adaptateur de remplissage suivant au moins l'une des revendications 1 à 8, **caractérisé en ce**
**que** lors d'une première étape du procédé, une bague (16) d'un tube (8) est déplacée vers une première position de tube axiale (Z-F1) située entre deux fins de course (Z-0, Z-1) qui, elle, peut être préréglée par une unité de commande et associée à un niveau de remplissage (15) dans le récipient (2), et que le réglage du niveau de remplissage (15) du liquide (9) dans le récipient (2) est effectué par l'aspiration du liquide en excédent (9).
